# EUROPÄISCHE PATENTANMELDUNG

(11) **EP 1 842 778 A1**
(43) Veröffentlichungstag der Anmeldung: **10.10.2007**
(21) Anmeldenummer: 06112230.5
(22) Anmeldetag: 05.04.2006
(51) Int. Cl.: B65D 5/50

(54) **Verpackungselement, insbesondere Verpackungseinlage**

(71) Anmelder: Dividella AG, 9472 Grabs (CH)
(72) Erfinder: Specker, Erich, 9450 Altstätten (CH)
(74) Vertreter: Wenger, René

(57) **Zusammenfassung**

Eine Verpackungseinlage (1) aus einem flächigen Zuschnitt (30) enthält einen Bodenabschnitt (2), am Bodenabschnitt anschliessende, von einer flächigen Lage in eine Endlage aufrichtbare Seitenwandabschnitte (3) und sich zwischen den Seitenwandabschnitten (3) erstreckende Trennstege (4). Der Trennsteg (4) ist derart durch Trenn- und Falzmittel (7, 8, 12, 13, 14) im Zuschnitt (30) vorgegeben, dass der Trennsteg (4) zusammen mit den Seitenwandabschnitten (3) in die Endlage aufrichtbar ist. Der Trennsteg (4) weist einen Trennwandabschnitt (5) auf, an dem auf jeder Seite Klappabschnitte (6) anschliessen, die durch eine Seitenfalzlinie (7) mit dem jeweiligen Seitenwandabschnitt (3) verbunden sind.

## Beschreibung

Die Erfindung betrifft ein Verpackungselement, insbesondere eine Verpackungseinlage gemäss dem Oberbegriff des Anspruchs 1. Die Erfindung betrifft weiterhin eine Verpackung mit einer Faltschachtel und wenigstens einer darin angeordneten erfindungsgemässen Verpackungseinlage sowie ein Verfahren zum Herstellen einer Verpackung mit einer erfindungsgemässen Verpackungseinlage. Derartige Verpackungselemente dienen insbesondere zur Handhabung von länglichen Gegenständen wie beispielsweise Fläschchen, Ampullen oder Spritzen für insbesondere pharmazeutische Produkte. Je nach Anwendungsgebiet kann das Verpackungselement als Verpackungseinlage in eine Faltschachtel eingesetzt werden.

Eine gattungsmässig vergleichbare Verpackungseinlage ist beispielsweise in der EP 0 522 225 A2 beschrieben. Ein für die Verpackungseinlage vorgesehener Zuschnitt weist einen Bodenabschnitt auf, an welchem auf gegenüberliegenden Seiten aufklappbare Seitenlappen anschliessen. Zwischen den Seitenlappen sind Trennstege angeordnet, die an den Bodenabschnitt anschliessen. Die Seitenlappen sowie die Trennstege sind jeweils durch Gelenkfalze vom Bodenabschnitt getrennt. Zum Herstellen einer End- bzw. Gebrauchslage werden die Seitenlappen und die Trennstege jeweils um 90° aufgeklappt und können so in eine Schachtel geschoben werden. Die aufgeklappten Seitenlappen sind dabei einer Schachtelseitenwand zugeordnet. Zur Aufnahme von Ampullen sind in den Trennstegen Löcher zum Einsetzen der Ampullen vorgesehen. In der Praxis hat sich gezeigt, dass diese Verpackungseinlage schwierig in der Handhabung sein kann. Wegen der senkrecht zueinander verlaufenden Aufklapprichtungen der Seitenlappen einerseits und der Trennstege andererseits stellt diese Verpackungseinlage hohe Anforderungen an eine Verpackungslinie. Ungünstig kann sich weiter auswirken, dass die Verpackung nur mit eingesetzten Ampullen stabil ist. Sodann müssen die Ampullen zuerst in die Verpackungseinlage eingesetzt werden, bevor sie zusammen mit der Verpackungseinlage in die Schachtel eingeschoben werden können.

Es ist deshalb eine Aufgabe der vorliegenden Erfindung, die Nachteile des Bekannten zu vermeiden, insbesondere ein Verpackungselement der eingangs genannten Art zu schaffen, welches sich durch eine einfachere Handhabung auszeichnet. Weiter soll sich das Verpackungselement durch wenige und/oder einfache Verfahrensschritte von einem vorgefertigten Zuschnitt in eine Endlage herstellen lassen. Die Verpackungseinlage soll sodann ein einfaches Befüllen mit Verpackungsgut und eine benutzerfreundliche Entnahme des Verpackungsguts aus dem Verpackungselement ermöglichen.

Diese Aufgaben werden mit einem Verpackungselement gelöst, das die Merkmale in Anspruch 1 aufweist. Durch den sich zwischen den Seitenwandabschnitten erstreckenden Trennsteg des erfindungsgemässen Verpackungselements können die Seitenwandabschnitte auf einfache Art und Weise miteinander verbunden werden. Ein Vorteil des Verpackungselements ist es, dass beim Aufrichten der Seitenwandabschnitte gleichzeitig der Trennsteg aufgerichtet werden kann.

Der Trennsteg kann auf jeder Seite durch eine Seitenfalzlinie mit dem jeweiligen Seitenwandabschnitt verbunden sein. Die Falzlinien können Rillen- oder Perforationslinien sein. Die Seitenfalzlinien können dabei bevorzugt parallel zueinander verlaufen.

Der Trennsteg kann einen aus dem Bodenabschnitt aufrichtbaren Trennwandabschnitt aufweisen. An jeder Seite des Bodenabschnitts schliessen Klappabschnitte an, die aus dem jeweiligen Seitenwandabschnitt derart aufrichtbar sind, dass die Klappabschnitte in der Endlage bezogen auf die Seitenfalzlinie umgeklappt sind. Der Zuschnitt ist bevorzugt derart ausgebildet, dass die Klappabschnitte in der Endlage am jeweiligen Seitenwandabschnitt flächig anliegen oder zumindest anliegen könnten. Beispielsweise sind Ausführungsformen denkbar, bei welchen die Klappabschnitte nicht an den Seitenwandabschnitten anliegen müssen. In einem solchen Fall kann es aber erforderlich sein, das Verpackungselement durch ein externes Element, beispielsweise eine Schachtel, in dieser speziellen Endlage zu fixieren. Der Zuschnitt kann aus Karton oder einem Kartonlaminat bestehen. Selbstverständlich wäre es auch denkbar, den Zuschnitt aus einer verhältnismässig starren Kunststofffolie herzustellen.

Der Trennwandabschnitt kann zum Aufrichten des Trennstegs über eine Bodenfalzlinie am Bodenabschnitt angelenkt sein, welche quer, vorteilhaft senkrecht zur Längsfalzlinie zwischen Bodenabschnitt und Seitenwandabschnitt verläuft. Die Seitenfalzlinien können dabei einen spitzen Winkel zu den jeweiligen Längsfalzlinien und/oder zu den Gelenkfalzlinien bilden. Der genannte Winkel kann zwischen 30° und 60° liegen. Ein bevorzugter Winkel kann beispielsweise etwa 45° betragen. In diesem Fall kann es vorteilhaft sein, wenn der Trennwandabschnitt und der Klappabschnitt jeweils durch einen Gelenkfalz voneinander getrennt sind, der durch die Längsfalzlinien vorgegeben ist bzw. verläuft. Somit kann auf einfache Art und Weise ein Verpackungselement mit senkrecht zum Bodenabschnitt wegragenden Seitenwandabschnitten und Trennwandabschnitten in der Endlage geschaffen werden. Die Seitenfalzlinien können vorteilhaft vom Schnittpunkt zwischen Längsfalzlinie und Bodenfalzlinie im Zuschnitt ausgehen.

Vorteilhaft kann es aber auch sein, wenn der Gelenkfalz zwischen Trennwandabschnitt und Klappabschnitt in einem spitzen Winkel nach aussen zu den Längsfalzlinien verläuft. Dieser Winkel kann zwischen 1° und 10° betragen. Eine solche Konfiguration kann Vorteile beim Aufrichtvorgang bringen.

Zum Abtrennen des Trennstegs beim Aufrichtvorgang können im Zuschnitt Schnittlinien vorgesehen sein. Unter einer Schnittlinie wird in vorliegender Patentanmeldung eine durch Schneid- oder Stanzoperationen entstandene Linie verstanden. Selbstverständlich sind zum Abtrennen des Trennstegs nicht zwingend Schnittlinien erforderlich. Vorstellbar wären beispielsweise Sollreisslinien. Statt Schnittlinien wären weiterhin auch an den Trennwandabschnitt und die Klappabschnitte anschliessende Aussparungen denkbar.

Der Trennsteg kann in der Endlage wenigstens eine Aufnahmeöffnung zur Positionierung von Verpackungsgut wie Ampullen, Fläschchen, Spritzen oder anderen länglichen Gegenständen aufweisen. Die Aufnahmeöffnungen können derart ausgestaltet sein, dass das Verpackungsgut senkrecht zur Ebene des Trennstegs wie bei der EP 0 522 225 A2 einführbar ist oder in die Aufnahmeöffnung eingelegt werden kann. Die Auflegrichtung verläuft dabei etwa planparallel zur Ebene des Trennstegs.

Die Aufnahmeöffnung kann auf einfache Art und Weise dadurch geschaffen werden, dass sie durch eine Aussparung oder durch eine Schnittlinie im Bodenabschnitt im Zuschnitt vorgegeben ist. Die Aussparung kann ein zum Verpackungsgut korrespondierendes Loch wie bei der EP 0 522 225 A2 sein. Für Verpackungselemente, bei welchen Verpackungsgut eingelegt werden soll, kann die Schnittlinie beispielsweise einen zum Verpackungsgut korrespondierenden, etwa U-förmigen Teilabschnitt aufweisen.

In einer weiteren Ausführungsform kann eine Schnittlinie im Bodenabschnitt des Zuschnitts eine Oberkante des Trennstegs in der Endlage definieren. Die Aufnahmeöffnung kann durch eine von dieser Schnittlinie ausgehende Aussparung im Zuschnitt vorgegeben sein.

Zur Stabilisierung können die Klappabschnitte an die jeweiligen Seitenwandabschnitten geklebt sein.

Je nach Verwendungszweck kann ein besonders guter Schutz des Verpackungsguts notwendig sein. Das Verpackungselement kann hierzu einen Zuschnitt aufweisen, auf dem quer zu den Längsfalzlinien verlaufende Schnittlinien und in Richtung der Längsfalzlinien verlaufende Falzlinien angebracht sind, die zu Hohlseitenwandabschnitten zur seitlichen Sicherung des Verpackungsguts aufrichtbar sind. Solche Hohlseitenwandabschnitte sind als stegartige Querteilungen beispielsweise aus der DE 89 10 314 U1 bekannt und gebräuchlich. Im Unterschied zur dort gezeigten Verpackungseinlage wird bei der erfindungsgemässen Verpackungseinlage das Verpackungsgut nicht quer, sondern vorteilhaft in Längsrichtung eingelegt. Auf diese Art und Weise kann die Schutzwirkung des Verpackungselements optimiert werden.

Vorteilhaft kann es sein, wenn das Verpackungselement mehrere hintereinander angeordnete Trennstege aufweist. Diese Anordnung eignet sich auf besonders vorteilhafte Weise für die Aufnahme von verhältnismässig langem Verpackungsgut. Mit einer solchen Anordnung könnte aber auch eine Mehrzahl von Verpackungsgut hintereinander verpackt werden.

Ein weiterer Aspekt der Erfindung betrifft eine Verpackung mit einer Faltschachtel und wenigstens einer darin angeordneten Verpackungseinlage. Die Verpackung kann einen quaderförmigen Verpackungskörper aufweisen, an welchem ein Deckel angelenkt ist. Selbstverständlich könnte aber auch ein separater Deckel oder gar kein Deckel vorgesehen werden. Die Verpackung kann sich dadurch auszeichnen, dass die Seitenwandabschnitte der Verpackungseinlage an Schachtelseitenwänden der Faltschachtel anliegen und der Bodenabschnitt der Verpackungseinlage vorzugsweise durch Klebung am Schachtelboden fixiert ist. Der Seitenwandabschnitt kann flächig an der Schachtelseitenwand anliegen. Selbstverständlich ist es auch denkbar, dass eine obere Kante des Seitenwandabschnitts an der Schachtelseitenwand anliegt.

Die Verpackung kann mehrere hintereinander angeordnete Trennstege mit zur Oberkante offenen Aufnahmeöffnungen für wenigstens zwei Verpackungsgüter wie Ampullen, Fläschchen, Spritzen oder anderen länglichen Gegenständen aufweisen, wodurch die Verpackungsgüter hintereinander ablegbar sind.

Ein weiterer Aspekt der Erfindung betrifft ein Verfahren zum Herstellen einer Verpackung mit einer Faltschachtel und wenigstens einer darin angeordneten Verpackungseinlage der oben beschriebenen Art. Das Herstellverfahren kann sich dadurch auszeichnen, dass zum Aufrichten der Verpackungseinlage ein in einer Ebene liegender flächiger Zuschnitt derart von einem Anhebewerkzeug beaufschlagt wird, dass durch Druck von unten auf den Trennsteg der Trennsteg angehoben wird, während der Bodenabschnitt in der Ebene verbleibt. Durch vorzugsweise gleichzeitiges Einklappen der Seitenwandabschnitte kann dann auf einfache Art und Weise die Verpackungseinlage weiter aufgerichtet werden. Die Handhabung der Verpackungseinlage kann durch den beschriebenen Anhebeschritt wesentlich vereinfacht werden.

Vorteilhaft kann es sein, wenn eine teilweise aufgerichtete Verpackungseinlage in die Faltschachtel eingesetzt wird und wenn beim Einsetzvorgang durch Anlegen der Seitenwandabschnitte an die Schachtelseitenwände die Verpackungseinlage in die Endlage aufgerichtet wird. Somit muss die Verpackungseinlage vor dem Einsetzen in die Faltschachtel nicht in die Endlage gebracht werden. Auf diese Weise lässt sich der Herstellprozess rationeller gestalten.

Weitere Einzelmerkmale und Vorteile der Erfindung ergeben sich aus der nachfolgenden Beschreibung der Ausführungsbeispiele und aus den Zeichnungen. Es zeigen:
- Fig. 1: eine perspektivische Darstellung einer Verpackung mit einer erfindungsgemässen Verpackungseinlage,
- Fig. 2: einen Querschnitt durch die Verpackung gemäss Fig. 1 bei geschlossenem Deckel,
- Fig. 3: eine perspektivische Darstellung der Verpackungseinlage gemäss Fig. 1,
- Fig. 4: einen Zuschnitt für die Verpackungseinlage gemäss Fig. 1,
- Fig. 5: eine perspektivische Darstellung einer weiteren Verpackungseinlage,
- Fig. 6: einen Zuschnitt für die Verpackungseinlage gemäss Fig. 5,
- Fig. 7: einen weiteren Zuschnitt für eine Verpackungseinlage,
- Fig. 8: eine alternative Ausgestaltung des Zuschnitts gemäss Fig. 4,
- Fig. 9: einen Querschnitt durch eine Verpackung mit einer Verpackungseinlage aus dem Zuschnitt gemäss Fig. 8, und
- Fig. 10: einen Querschnitt durch eine weitere Verpackung.

Fig. 1 zeigt eine Verpackung mit einer mit einem Deckel 34 verschliessbaren und mit Staublappen 24 versehenen Faltschachtel 31, in welcher eine Verpackungseinlage 1 angeordnet ist. Die Verpackungseinlage 1 weist quer zu Schachtelseitenwänden 32 verlaufende Trennstege 4 auf, in deren Aufnahmeöffnungen 15 Ampullen 19 eingesetzt sind. Selbstverständlich eignet sich die Verpackungseinlage auch zum Verpacken von insbesondere anderen länglichen Gegenständen wie Fläschchen oder Spritzen für die pharmazeutische Industrie.

Wie aus der Verpackung gemäss vereinfachter Darstellung von Fig. 2 hervorgeht, weist die Verpackungseinlage 1 einen Trennsteg 4 auf, der aus einem Trennwandabschnitt 5 und einem an diesen anschliessenden Klappabschnitt 6 besteht. Die Aufnahmeöffnungen 15 für das Verpackungsgut sind zur Oberkante 18 des Trennstegs 4 hin offen. Selbstverständlich wäre es auch vorstellbar, zum Verpackungsgut korrespondierende Öffnungen oder Löcher wie bei der EP 0 522 225 A2 vorzusehen.

Ersichtlicherweise liegt in Fig. 2 der Seitenwandabschnitt 3 lediglich an seiner Oberkante 23 an der Schachtelseitenwand 32 an. Die Verpackungseinlage 1 könnte aber auch derart ausgestaltet sein, dass der Seitenwandabschnitt 3 flächig an der Schachtelseitenwand 32 anliegt. Weiter weist die Verpackungseinlage einen Bodenabschnitt 2 auf, der seinerseits flächig auf einem Schachtelboden 33 aufliegt. Zur besseren Fixierung kann es vorteilhaft sein, wenn der Bodenabschnitt 2 an den Schachtelboden 33 geklebt ist.

Die Klappabschnitte sind in der Endlage bezogen auf eine Seitenfalzlinie umgeklappt. Figur 2 zeigt, dass die umgeklappten Klappabschnitte am jeweiligen Seitenwandabschnitt 3 anliegen. Wie aus Fig. 10 hervorgeht, ist jedoch ein Anliegen nicht unbedingt notwendig. Die Klappabschnitte 6 liegen im Ausführungsbeispiel gemäss Fig. 10 nicht an den jeweiligen Seitenwandabschnitten 3 an. Die Verpackungseinlage ist allerdings auch hier derart ausgestaltet, dass bei einem weiteren Einklappen der Seitenwandabschnitte die Klappabschnitte an diese anlegbar wären.

Fig. 3 zeigt eine aufgerichtete Verpackungseinlage 1 in einer Endlage. In dieser Lage ragen die Trennstege 4 und die Seitenwandabschnitte 3 vom Bodenabschnitt 2 weg. Der Zuschnitt für diese Verpackungseinlage 1 ist in Fig. 4 gezeigt. Der mit 30 bezeichnete Zuschnitt besteht aus einem Bodenabschnitt 2 und am Bodenabschnitt anschliessenden Seitenwandabschnitten 3. Mit einer gestrichelten Linie 11 sind parallel zueinander angeordnete Längsfalzlinien sichtbar, um welche die Seitenwandabschnitte 3 in Bezug auf den Bodenabschnitt 2 aufrichtbar sind. Der Trennsteg ist durch eine senkrecht zu den Längsfalzlinien 11 verlaufende Bodenfalzlinie 8, schräg in den Seitenwandabschnitten 3 verlaufende Seitenfalzlinien 7 sowie Gelenkfalzlinien 12 und weiter durch die Schnittlinien 13 und 14 vorgegeben. Die Klappabschnitte 6 weisen eine dreieckförmige Konfiguration auf. Die Trennwandabschnitte 5 sind ersichtlicherweise trapezförmig ausgestaltet. Die Trapezform entsteht dadurch, dass die Gelenkfalzlinien in einem spitzen Winkel β zur Längsfalzlinie 11 nach aussen verlaufen. Der Winkel β beträgt ca. 5°. Somit ist es vorteilhaft, wenn der Winkel α zwischen der Seitenfalzlinie 7 und der Längsfalzlinie 11 etwa 50° beträgt.

Die Aufnahmeöffnungen sind durch von der Schnittlinie 14 ausgehende Aussparungen 16 vorgegeben. Ersichtlicherweise sind die Aussparungen 16 etwa U-förmig ausgestaltet, wobei sie eine leichte Hinterschneidung zur besseren Fixierung der Ampullen aufweisen.

Zum Herstellen der Verpackung muss die Verpackungseinlage 1 vor dem Anordnen in der Faltschachtel zuerst wenigstens teilweise aufgerichtet werden. Dazu wird der in einer Ebene liegende flächige Zuschnitt 30 derart von einem mit 20 angedeuteten Anhebewerkzeug beaufschlagt, dass durch Druck von unten in z-Richtung auf den Trennsteg 4 dieser angehoben wird, während der Bodenabschnitt 2 in der Ebene verbleibt. Nach diesem Verfahrensschritt können die Seitenwandabschnitte in e-Richtung bezogen auf die Längsfalzlinien 11 eingeklappt werden (vgl. Fig. 3, in welcher die z-Richtung sowie Einklapprichtung e dargestellt sind). Die Verfahrensschritte Anheben der Trennstege und Einklappen der Seitenwandabschnitte könnten sogar auch gleichzeitig erfolgen. Durch die besondere Ausgestaltung des Zuschnitts 30 ist sichergestellt, dass beim Aufrichten der Seitenwandabschnitte 3 gleichzeitig die Trennstege 4 aufgerichtet werden kann.

Die in Fig. 5 gezeigte Verpackungseinlage weist senkrecht vom Bodenabschnitt 2 wegragende Seitenwandabschnitte 3 auf. Die Trennwandabschnitte 5 der Trennstege 4 ragen ebenfalls senkrecht vom Bodenabschnitt 2 weg. Dies wird durch den Zuschnitt 30 gemäss Fig. 6 erreicht. Ersichtlicherweise verlaufen die Gelenkfalzlinien 12 in der Längsfalzlinie 11. In diesem Fall bilden die Seitenfalzlinien 7 jeweils einen Winkel α von 45° zur Längsfalzlinie 11 bzw. zur Gelenkfalzlinie 12. Wie aus Fig. 5 und 6 hervorgeht, muss ein Trennsteg 4' nicht notwendigerweise Aufnahmeöffnungen aufweisen.

In Fig. 7 ist ein Zuschnitt 30' mit drei nebeneinander angeordneten, durch Perforationslinien 25 voneinander getrennte Zuschnitte gemäss Fig. 6 gezeigt. Mit Hilfe derartiger mehrteiliger Zuschnitte 30' kann eine Verpackungslinie erheblich effizienter betrieben werden. Wie Fig. 7 weiter zeigt, können die Aufnahmeöffnungen durch entsprechende Schnittlinie 14' mit einem U-förmigen Teilabschnitt im Bodenabschnitt 2 vorgegeben sein. Ausstanzungen von Aussparungen - wie etwa in Fig. 4 und 6 gezeigt - sind also nicht unbedingt erforderlich. Weiterhin könnten die Schnittlinien durch Sollreisslinien ersetzt werden.

Figur 8 zeigt, dass der Trennsteg jeweils auch durch eine einzige Aussparung 17 vorgegeben sein kann. Weiterhin zeigt Figur 8 quer zu den Längsfalzlinien 11 verlaufende Schnittlinien 36 sowie in Richtung der Längsfalzlinien 11 verlaufende Falzlinien 37 und 38, die zu Hohlseitenwandabschnitten zur seitlichen Sicherung des Verpackungsguts aufrichtbar sind. Solche Hohlseitenwandabschnitte sind in Fig. 9 mit 35 gekennzeichnet. Im vorliegenden Beispiel ist lediglich ein Hohlseitenwandabschnitt je Seitenwandabschnitt vorgesehen. Selbstverständlich könnten aber auch mehrere Hohlseitenwandabschnitte vorgesehen werden, insbesondere beispielsweise im Bereich zwischen den Trennstegen.

## Patentansprüche

1. Verpackungselement, insbesondere Verpackungseinlage (1) aus einem flächigen Zuschnitt (30), enthaltend einen Bodenabschnitt (2), am Bodenabschnitt anschliessende, von einer flächigen Lage in eine Endlage aufrichtbare Seitenwandabschnitte (3) und wenigstens einen sich zwischen den Seitenwandabschnitten (3) erstreckenden Trennsteg (4), **dadurch gekennzeichnet, dass** der Trennsteg (4) derart durch Trenn- und Falzmittel (7, 8, 12, 13, 14) im Zuschnitt (30) vorgegeben ist, dass der Trennsteg (4) zusammen mit den Seitenwandabschnitten (3) in die Endlage aufrichtbar ist.

2. Verpackungselement nach Anspruch 1, **dadurch gekennzeichnet, dass** der Trennsteg (4) auf jeder Seite durch eine Seitenfalzlinie (7) mit dem jeweiligen Seitenwandabschnitt (3) verbunden ist.

3. Verpackungselement nach Anspruch 1 oder 2, **dadurch gekennzeichnet, dass** der Trennsteg (4) einen aus dem Bodenabschnitt (2) aufrichtbaren Trennwandabschnitt (5) aufweist, an dem auf jeder Seite Klappabschnitte (6) anschliessen, die aus dem jeweiligen Seitenwandabschnitt (3) derart aufrichtbar sind, dass die Klappabschnitte (6) in der Endlage bezogen auf die Seitenfalzlinie (7) umgeklappt sind.

4. Verpackungselement nach Anspruch 3, **dadurch gekennzeichnet, dass** die umgeklappten Klappabschnitte (6) am jeweiligen Seitenwandabschnitt (3) anliegen oder anlegbar sind.

5. Verpackungselement nach Anspruch 3 oder 4, **dadurch gekennzeichnet, dass** der Trennwandabschnitt (5) zum Aufrichten des Trennstegs über eine Bodenfalzlinie (8) am Bodenabschnitt (2) angelenkt ist, welche quer, vorteilhaft senkrecht zur Längsfalzlinie (11) zwischen Bodenabschnitt (2) und Seitenwandabschnitt (3) verläuft, und dass die Seitenfalzlinien (7) jeweils einen spitzen Winkel, vorzugsweise einen Winkel (α) von etwa 45° zu den jeweiligen Längsfalzlinien (11) und/oder zu den Gelenkfalzlinien (12) bilden.

6. Verpackungselement nach einem der Ansprüche 3 bis 5, **dadurch gekennzeichnet, dass** zum Abtrennen des Trennstegs (4) beim Aufrichtvorgang im Zuschnitt (30) Schnittlinien (13, 14) vorgesehen sind.

7. Verpackungselement nach einem der Ansprüche 1 bis 6, **dadurch gekennzeichnet, dass** der Trennsteg (4) in der Endlage wenigstens eine Aufnahmeöffnung (15) zur Positionierung von Verpackungsgut wie Ampullen, Fläschchen oder anderen länglichen Gegenständen aufweist.

8. Verpackungselement nach Anspruch 7, **dadurch gekennzeichnet, dass** die Aufnahmeöffnung (15) durch eine Aussparung (16, 17) oder eine Schnittlinie (14') im Bodenabschnitt (2) im Zuschnitt (30) vorgegeben ist.

9. Verpackungselement nach Anspruch 7 oder 8, **dadurch gekennzeichnet, dass** eine Schnittlinie (14) im Bodenabschnitt (2) des Zuschnitts (30) eine Oberkante (18) des Trennstegs (4) in der Endlage definiert und dass die Aufnahmeöffnung (15) durch eine von der Schnittlinie (14) ausgehende Aussparung (16) im Zuschnitt (30) vorgegeben ist.

10. Verpackungselement nach einem der Ansprüche 1 bis 9, **dadurch gekennzeichnet, dass** zur Stabilisierung die Klappabschnitte (6) an die jeweiligen Seitenwandabschnitten (3) geklebt sind.

11. Verpackungselement nach einem der Ansprüche 5 bis 10, **dadurch gekennzeichnet, dass** auf dem Zuschnitt (30) quer zu den Längsfalzlinien (11) verlaufende Schnittlinien (36) und in Richtung der Längsfalzlinien (11) verlaufende Falzlinien (37, 38) angebracht sind, die zu Hohlseitenwandabschnitten (35) zur seitlichen Sicherung des Verpackungsguts aufrichtbar sind.

12. Verpackungselement nach einem der Ansprüche 1 bis 11, **dadurch gekennzeichnet, dass** es mehrere hintereinander angeordnete Trennstege (4) aufweist.

13. Verpackung mit einer Faltschachtel (31) und wenigstens einer darin angeordneten Verpackungseinlage (1) nach einem der Ansprüche 1 bis 12, **dadurch gekennzeichnet, dass** die Seitenwandabschnitte (3) der Verpackungseinlage (1) an Schachtelseitenwänden (33) der Faltschachtel (31) anliegen und der Bodenabschnitt (2) der Verpackungseinlage (1) vorzugsweise durch Klebung am Schachtelboden (33) fixiert ist.

14. Verpackung nach Anspruch 13, **dadurch gekennzeichnet, dass** die Verpackungseinlage (1) mehrere hintereinander angeordnete Trennstege (4) mit zur Oberkante (18) offenen Aufnahmeöffnungen (15) für wenigstens zwei Verpackungsgüter (19) wie Ampullen, Fläschchen oder anderen länglichen Gegenständen aufweist, wodurch die Verpackungsgüter (19) hintereinander ablegbar sind.

15. Verfahren zum Herstellen einer Verpackung mit einer Faltschachtel (31) und wenigstens einer darin angeordneten Verpackungseinlage (1) nach einem der Ansprüche 1 bis 12, **dadurch gekennzeichnet, dass** zum Aufrichten der Verpackungseinlage (1) ein in einer Ebene liegender flächiger Zuschnitt (30) derart von einem Anhebewerkzeug (20) beaufschlagt wird, dass durch Druck von unten auf den Trennsteg (4) dieser angehoben wird, während der Bodenabschnitt (2) in der Ebene verbleibt.

16. Verfahren nach Anspruch 15, **dadurch gekennzeichnet, dass** eine teilweise aufgerichtete Verpackungseinlage (1) in die Faltschachtel (31) eingesetzt wird und dass beim Einsetzvorgang durch Anlegen der Seitenwandabschnitte (3) an die Schachtelseitenwände (33) die Verpackungseinlage in die Endlage aufgerichtet wird.
